# EUROPÄISCHE PATENTSCHRIFT

(11) **EP 1 390 551 B1**
(45) Veröffentlichungstag und Bekanntmachung des Hinweises auf die Patenterteilung: **28.03.2007**
(21) Anmeldenummer: 02769462.9
(22) Anmeldetag: 02.05.2002
(51) Int. Cl.: C21D 9/60

(54) **VERFAHREN UND VORRICHTUNG ZUM THERMISCHEN BEHANDELN VON METALLSTRÄNGEN, INSBESONDERE VON STAHLBAND**
METHOD AND DEVICE FOR HEAT TREATMENT OF METAL STRANDS, ESPECIALLY STEEL STRIPS
PROCEDE ET DISPOSITIF CON US POUR LE TRAITEMENT THERMIQUE DE BARRES METALLIQUES, EN PARTICULIER DE RUBANS D'ACIER

(30) Priorität: 16.05.2001 DE 10123782
(43) Veröffentlichungstag der Anmeldung: 25.02.2004
(73) Patentinhaber: SMS Demag Aktiengesellschaft, 40237 Düsseldorf (DE)
(72) Erfinder: BECHEM, Werner, 57271 Hilchenbach (DE); BRISBERGER, Rolf, 47661 Issum (DE); TRAKOWSKI, Walter, 47269 Duisburg (DE)
(74) Vertreter: Klüppel, Walter
(86) Internationale Anmeldenummer: PCT/EP2002/004800
(87) Internationale Veröffentlichungsnummer: WO 2002/092861

(56) Entgegenhaltungen:
- EP-A- 0 271 614
- GB-A- 593 195
- US-A- 5 179 258
- US-A- 5 578 233

## Beschreibung

Die Erfindung betrifft ein Verfahren und eine Vorrichtung zum thermischen Behandeln beim Beschichten von Metallsträngen, insbesondere von Stahlband, bei dem der in Bewegung befindliche, mit der der vorgegebenen Produktionsmenge entsprechenden Geschwindigkeit bewegte Metallstrang unter Anstreben von hohen Temperaturgradienten erwärmt wird.

Neben den bekannten Verfahren zum Beschichten von Metallband, bei denen eine elektromotorische Kraft zum Zurückhalten des flüssigen Überzugsmaterials am Ausgang eines Beschichtungsbehälters hervorgerufen wird, durch den das Metallband eingeführt wird, sind keine Verfahren bekannt, bei denen dem Metallband Wärme für anderweitige Prozesse bei schnelllaufendem Metallband zugeführt werden kann.

Bei der Wärmebehandlung von Metallbändern zu unterschiedlichen Anwendungen müssen aus Gründen der Metallurgie und der Produktivität in kurzer Zeit hohe Temperaturen erreicht werden. Dabei könnte die Bandgeschwindigkeit verlangsamt werden, was sofort zu einer unerwünschten geringeren Produktionsmenge führen würde. Die verwendeten induktiven Banderwärmungen basieren auf einer Längs- oder Querfelderwärmung, wobei die Dimensionen der Magnetspulen eine Funktion der Bandausmaße, der verwendeten Frequenzen der Wechselfelder und der möglichen Kraftfelddichten in den Magnetspulen in Abhängigkeit der verwendeten Frequenzen sind.

Aus der Druckschrift US 5,578,233 ist ein Induktionsofen bekannt, der eine homogene Aufheizung von Flachstahlprodukten, die mit einer vorbestimmten Geschwindigkeit durch den Ofen hindurch geschoben werden, ermöglicht. Der Ofen besteht aus einer Mehrzahl von in Materialflussrichtung hintereinander angeordneten Heizeinheiten, die jeweils eine schmale Induktionsspule mit einem zugeordneten linearen Flux-Konzentrator aufweisen.

Ausgehend von diesem Stand der Technik liegt der Erfindung die Aufgabe zugrunde, ein bekanntes Verfahren und eine bekannte Vorrichtung zum thermischen Behandeln von Metallsträngen mit Hilfe eines Induktionsofens mit Flux-Konzentrator dahingehend weiterzubilden, dass die für die Wärmebehandlung des Metallstrangs erforderliche Wärmemenge auch bei schnell laufendem Metallstrang in kurzer Zeit zur Verfügung gestellt und übertragen werden kann, bei gleichzeitig noch geringerer Bauhöhe der Induktionsspulen des Induktionsofens.

Diese Aufgabe wird durch den Gegenstand des neuen Patentanspruchs 1 gelöst. Das beanspruchte Verfahren ist dadurch gekennzeichnet, dass durch Anwendung eines Querfeld-Flux-Konzentrators aus amorphem ferromagnetischem Werkstoff am mit hoher Geschwindigkeit bewegten Metallstrang die Metallstrangtemperatur im Millisekunden- bis Sekunden-Bereich durch induktives Aufheizen eingestellt wird.

Die beanspruchte Anwendung des Flux-Konzentrators zur induktiven Querfelderwärmung bewirkt, dass sich kein großes Streufeld bilden kann und dass sich deshalb der Austritt der magnetischen Feldstärke auf die Polflächen des Flux-Konzentrators beschränkt. Die Felddichten sind somit sehr hoch und damit ist eine Erwärmung des Metallstrangs innerhalb sehr kurzer Zeit auf kurzer Bandlänge möglich. Die Verwendung des amorphen Werkstoffes für den Flux-Konzentrator bietet bei den verwendeten hohen Frequenzen zur induktiven Banderwärmung den Vorteil, dass die zugeordneten Induktionsspulen mit sehr viel geringerer Bauhöhe ausgebildet sein können.

Das Verfahren ist weiterhin günstig auf Prozesse der Metallgefüge-Umwandlung nach mechanischen Behandlungen anzuwenden. Hier ist ebenfalls ausreichend Wärme in kurzer Zeit zu übertragen.

Eine andere Anwendung des Verfahrens dient zur Initiierung von Diffusions-und Legierungsvorgängen bei metallischen Beschichtungen.

Ferner ist eine vorteilhafte Anwendung auf Trocknungs- und Einbrennvorgänge bei organischer Beschichtung von Metallsträngen möglich.

Eine Vorrichtung zur thermischen Behandlung von Metallsträngen, insbesondere von Stahlband, das von einem Magnetfeld bei hoher durch einen Flux-Konzentrator bereitgestellter magnetischer Feldstärkedichte umgeben ist, löst die gestellte Aufgabe erfindungsgemäß dadurch, dass an jeder Metallstrangseite - bei Metallbändern zumindest an den beiden Flachseiten - parallel zur Ebene der Metallstrangseite verlaufende Induktionsspulen angeordnet sind, deren Hohlraum mittels eines Flux-Konzentrators mit Querfeld-Erwärmung ausgefüllt ist, der aus amorphem ferromagnetischem Werkstoff hergestellt ist.

Die Vorteile dieser Vorrichtung entsprechen den oben für das beanspruchte Verfahren genannten Vorteilen. Dies gilt umso mehr, als das bei der beanspruchten Vorrichtung der Vektor der magnetischen Induktionsfeldstärke senkrecht auf der Bandoberfläche steht.

Eine Weiterbildung besteht darin, dass der Flux-Konzentrator etwa bügelförmig gestaltet ist und an beiden Enden zur Metallstrangseite beabstandet parallele Stirnflächen aufweist. Dadurch kann die Ausrichtung zum Metallstrang leichter erfolgen.

Nach anderen Merkmalen der Vorrichtung ist vorgesehen, dass deren Anordnung in Türmen mit senkrechter Metallstrang-Führung und zwischen in Bandlaufrichtung in größeren Abständen angeordneten Führungsrollen-Paare vorteilhaft ist. Da sich die Magnetspulen im allgemeinen in Bereichen von Produktionsanlagen befinden, in denen das Metallband nach einer Beschichtung aus Gründen einer hochqualitativen Oberfläche für eine gewisse Zeit kein Bandkontakt mit Rollen haben darf, werden solche Anlagen in Türmen mit senkrechter Bandführung verwendet. Die Herstellungskosten für solche Türme sind durch die Anforderungen der Eigenstabilität sehr hoch. Hier wirken sich deutlich niedrigere Bauhöhen der Magnetspulen und damit deutlich reduzierte Herstellungskosten vorteilhaft aus.

In der Zeichnung ist ein Ausführungsbeispiel der erfindungsgemäßen Vorrichtung dargestellt, das nachstehend näher erläutert wird.

Es zeigen:
- Fig. 1: eine Seitenansicht der Vorrichtung mit Metallband und
- Fig. 2: eine Vorderansicht gemäß Fig. 1.

Die Vorrichtung zur thermischen Behandlung von Metallsträngen, insbesondere von Stahlband 1 weist an jeder Metallstrangseite 1a und 1b, bei Stahlband 1 an den Flachseiten 2, parallel zur Ebene 3 der Metallstrangseiten 1 a, 1b verlaufende Induktionsspulen 4 auf, deren Hohlraum 4a mittels eines Flux-Konzentrators 5 ausgefüllt ist. Der Flux-Konzentrator 5 ist aus amorphem ferromagnetischem Werkstoff hergestellt. Wie ersichtlich ist der Flux-Konzentrator 5 etwa bügelförmig gestaltet und weist an beiden Enden 5a und 5b zur Metallstrangseite 1a und 1 b hin jeweils beabstandet parallele Stirnflächen 5c auf.

Diese Vorrichtung kann in Türmen mit senkrechter Metallstrang-Führung und zwischen in Bandlaufrichtung 6 in größeren Abständen angeordneten Führungsrollen-Paaren verwendet werden.

### Bezugszeichenliste

- 1: Stahlband
- 1a: Metallstrangseite
- 1b: Metallstrangseite
- 2: Flachseiten
- 3: Ebene
- 4: Induktionsspule
- 4a: Hohlraum
- 5: Flux-Konzentrator
- 5a: Ende
- 5b: Ende
- 5c: parallele Stirnfläche
- 6: Bandlaufrichtung

## Patentansprüche

1. Verfahren zum thermischen Behandeln beim Beschichten von Metallsträngen, insbesondere von Stahlband (1), bei dem der in Bewegung befindliche, mit der der vorgegebenen Produktionsmenge entsprechenden Geschwindigkeit bewegte Metallstrang (1) unter Anstreben von hohen Temperaturgradienten über einen Flux-Konzentrator (5) erwärmt wird,
**dadurch gekennzeichnet,**
**dass** durch Anwendung eines Querfeld-Flux-Konzentrators (5) aus amorphem ferromagnetischen Werkstoff am mit hoher Geschwindigkeit bewegten Metallstrang (1) die Metallstrang-Temperatur im Millisekunden- bis Sekunden-Bereich durch induktives Aufheizen eingestellt wird.

2. Verfahren nach Anspruch 1,
**gekennzeichnet durch,**
dessen Anwendung auf Prozesse der Metallgefüge-Umwandlung nach mechanischen Behandlungen.

3. Verfahren nach Anspruch 1,
**gekennzeichnet durch,**
dessen Anwendung zur Initiierung von Diffusions- und Legieningsvorgängen bei metallischen Beschichtungen.

4. Verfahren nach Anspruch 1,
**gekennzeichnet durch,**
dessen Anwendung auf Trocknungs- und Einbrennvorgänge bei organischer Beschichtung von Metallsträngen (1).

5. Vorrichtung zur thermischen Behandlung beim Beschichten von Metallsträngen (1), insbesondere von Stahlband, das von einem Magnetfeld bei hoher magnetischer Feldstärkedichte umgeben ist und ein Flux-Konzentrator (5) vorgesehen ist,
**dadurch gekennzeichnet,**
**dass** an jeder Metallstrangseite (1a; 1b), bei Metallbändern (1) zumindest an den beiden Flachseiten (2) parallel zur Ebene (3) der Metallstrangseite (1a; 1b) verlaufende Induktionsspulen (4) angeordnet sind, deren Hohlraum (4a) mittels eines Flux-Konzentrators (5) mit Querfeld-Erwärmung ausgefüllt ist, der aus amorphem ferromagnetischem Werkstoff hergestellt ist.

6. Vorrichtung nach Anspruch 5,
**dadurch gekennzeichnet,**
**dass** der Flux-Konzentrator (5) etwa bügelförmig gestaltet ist und an beiden Enden (5a; 5b) zur Metallstrangseite (1a; 1b) beabstandet parallele Stirnflächen (5c) aufweist.

7. Vorrichtung nach einem der Ansprüche 5 oder 6,
**gekennzeichnet durch,**
deren Anordnung in Türmen mit senkrechter Metallstrang-Führung und zwischen in Bandlaufrichtung (6) in größeren Abständen angeordneten Führungsrollen-Paaren.

## Claims

1. A method for heat treatment in coating of metal strands, especially a steel strip (1), in which the moving metal strand (1), which is moving at a speed corresponding to the predetermined production quantity is heated advantageously with high thermal gradients via a flux concentrator (5),
**characterised in that**
the metal strand temperature in the metal strand (1) moving at high speed is able to be adjusted in the millisecond to second range by inductive heating via the use of a transverse flux concentrator (5) made from amorphous ferromagnetic material.

2. The method as recited in claim 1,
**characterised by**
its use in metal structure conversion processes after mechanical treatments.

3. The method as recited in claim 1,
**characterised by**
its use in initiating diffusion and alloying processes in metallic coatings.

4. The method as recited in claim 1,
**characterised by**
its use in drying and annealing processes for organic coating of metal strands (1).

5. A device for heat treatment in coating of metal strands (1), especially a steel strip, which is surrounded by a magnetic field with high magnetic field strength density, and a flux concentrator (5) is provided,
**characterised in that**
induction coils (4) extending parallel to the plane (3) of the side of the metal strand (1a; 1b) at least on the both flat sides (2) thereof are arranged on each side of the metal strand (1a; 1b), and the cavities (4a) of the coils are filled with a flux concentrator (5) with transverse field heating that is produced from amorphous ferromagnetic material.

6. The device as recited in claim 5,
**characterised in that**
the flux concentrator (5) is configured approximately in a bow shape and both ends (5a; 5b) thereof have frontal faces (5c) that are parallel to and at a distance from the side of the metal strand (1a; 1b).

7. The device as recited in claim 5 or 6,
**characterised by**
its disposition in towers with vertical metal strand guidance, and between guide roller pairs that are disposed at relatively large distances in the direction of travel of the strand (6).

## Revendications

1. Procédé de traitement thermique lors du revêtement de tronçons métalliques, notamment de feuillard d'acier (1), dans lequel on échauffe le tronçon métallique (1) en mouvement, déplacé à la vitesse correspondant à la quantité de production prédéfinie, en visant d'importants gradients thermiques par l'intermédiaire d'un concentrateur de flux (5),
**caractérisée en ce que** par utilisation d'un concentrateur de flux à champ transversal (5) en matériau ferromagnétique amorphe, la température du tronçon métallique est réglée par échauffement par induction dans la plage des millisecondes à secondes, sur le tronçon métallique (1) déplacé à haute vitesse.

2. Procédé selon la revendication 1,
**caractérisé par** son utilisation sur des processus de la transformation de structures métalliques après des traitements mécaniques.

3. Procédé selon la revendication 1,
**caractérisé par** son utilisation pour l'initiation de processus de diffusion et d'alliages pour des revêtements métalliques.

4. Procédé selon la revendication 1,
**caractérisé par** son utilisation sur des processus de séchage et de recuisson lors du revêtement organique de tronçons métalliques (1).

5. Dispositif de traitement thermique lors du revêtement de tronçons métalliques (1), notamment de feuillard d'acier, qui est entouré d'un champ magnétique à haute densité magnétique d'intensité de champ et un concentrateur de flux (5) étant prévu,
**caractérisé en ce que** sur chaque côté du tronçon métallique (1a ; 1b) sur des feuillards d'acier (1), des bobines d'inductance (4) s'étendant à la parallèle du plan (3) du côté du tronçon métallique (1a; 1b), dont la cavité (4a) est remplie d'un concentrateur de flux (5) à échauffement par champ transversal fabriqué en matériau ferromagnétique amorphe sont disposées au moins sur les deux côtés plats (2).

6. Dispositif selon la revendication 5,
**caractérisé en ce que** le concentrateur de flux (5) est conçu sous forme approximativement d'un étrier et comporte sur ses deux extrémités (5a ; 5b) des surfaces frontales (5c) parallèles distancées par rapport au côté du tronçon métallique (1a; 1b).

7. Dispositif selon l'une quelconque des revendications 5 ou 6,
**caractérisé par** son agencement dans des tours avec guidage vertical du tronçon métallique et par des paires de rouleaux de guidage disposées à d'assez grandes distances dans le sens de déroulement du feuillard (6).
